# EUROPÄISCHE PATENTSCHRIFT

(11) **EP 3 278 968 B1**
(45) Veröffentlichungstag und Bekanntmachung des Hinweises auf die Patenterteilung: **20.10.2021**
(21) Anmeldenummer: 17184623.1
(22) Anmeldetag: 03.08.2017
(51) Int. Cl.: B30B 9/30

(54) **ROTOR EINER PRESSGUTZUFÜHREINHEIT EINER PRESSE**
ROTOR OF A PRESSED ITEM SUPPLY UNIT OF A PRESS
ROTOR D'UNE UNITÉ D'ALIMENTATION DE MATIÈRE À PRESSER D'UNE PRESSE

(30) Priorität: 03.08.2016 DE 102016114369
(43) Veröffentlichungstag der Anmeldung: 07.02.2018
(73) Patentinhaber: SIB Strautmann Ingenieurbüro GmbH, 49219 Glandorf (DE)
(72) Erfinder: BIRKEMEYER, Ralf, 49176 Hilter (DE)
(74) Vertreter: Dr. Träger & Strautmann PAe PartG mbB

(56) Entgegenhaltungen:
- EP-A2- 1 533 039
- DE-A1-102010 031 168
- JP-A- H09 248 478
- US-A1- 2004 159 729
- US-A1- 2006 024 456
- US-A1- 2006 102 763
- US-B1- 6 820 542

## Beschreibung

Die vorliegende Erfindung betrifft einen Rotor einer Pressgutzuführeinheit einer Presse, wobei der Rotor aus einer Rotorwelle mit mehreren darauf in Rotorwellenaxialrichtung voneinander beabstandet drehfest aufgesetzten Zahnscheiben mit jeweils mehreren radial nach außen weisenden Zähnen besteht.

Rotoren der vorstehend angegebenen Art sind bekannt, beispielsweise aus der DE 10 2009 047 297 A1, der DE 10 2010 000 938 A1 und der DE 10 2010 031 168 A1, der ein Rotor gemäss dem Oberbegriff des Anspruchs 1 offenbart

In diesen Druckschriften sind Pressen beschrieben, denen jeweils eine Pressgutzuführeinheit zugeordnet ist, wobei die Zuführeinheit jeweils einen oder mehrere drehantreibbare Rotoren aufweist, mit denen zu pressendes Pressgut in eine Presskammer der Presse förderbar ist. Im praktischen Einsatz hat sich herausgestellt, dass bestimmtes Pressgut, wie Kartons mit zu dem Rotor oder den Rotoren weisenden, zwischen die Zahnscheiben ragenden Wänden, mitunter nicht erfasst und somit nicht oder nur verzögert weitergefördert werden.

Für die vorliegende Erfindung stellt sich daher die Aufgabe, einen Rotor der eingangs genannten Art zu schaffen, der hinsichtlich der Förderung von zu pressendem Pressgut eine höhere Wirksamkeit und verbesserte Förderzuverlässigkeit aufweist.

Die Lösung dieser Aufgabe gelingt erfindungsgemäß mit einem Rotor mit den Merkmalen des Anspruchs 1.

Dem bisher in Umfangsrichtung glatten und praktisch keine Förderwirkung ausübenden Außenumfang der Rotorwelle des Rotors zwischen den Zahnscheiben wird durch die Mitnehmerstege eine zusätzliche Förderwirkung verliehen, die dafür sorgt, dass auch zwischen die Zahnscheiben ragendes, von deren Zähnen nicht erfasstes Pressgut weitergefördert wird. Außerdem wird durch diese zusätzliche Förderwirkung der Mitnehmerstege bewirkt oder zumindest gefördert, dass von den Zähnen der Zahnscheiben zunächst nicht erfasstes Pressgut letztendlich doch mit den Zähnen der Zahnscheiben in Fördereingriff gebracht und wirksam der nachgeschalteten Presse zugefördert wird.

Für den erfindungsgemäßen Rotor ist weiter bevorzugt vorgesehen, dass jeder Mitnehmersteg schräg oder parallel zur Rotorwellenaxialrichtung verläuft. Bei einer schrägen Ausrichtung der Mitnehmerstege üben diese auf zwischen die Zahnscheiben ragendes Pressgut auch eine in Axialrichtung des Rotors weisende Kraft aus, welche dieses Pressgut in Richtung zu den Zahnscheiben bewegt und den Eingriff der Zähne der Zahnscheiben mit dem Pressgut fördert. Bei einer Ausrichtung der Mitnehmerstege parallel zur Rotorwellenaxialrichtung wird eine im Wesentlichen in Richtung senkrecht zur Rotorwellenaxialrichtung weisende Förderwirkung erzielt.

Um die Fertigung des erfindungsgemäßen Rotors einfach und kostengünstig zu halten, wird vorgeschlagen, dass die Mitnehmerstege durch im Querschnitt rechteckige oder quadratische Profilabschnitte gebildet sind. Die Länge der einzelnen Profilabschnitte entspricht dann vorzugsweise dem Abstand zweier einander benachbarter Zahnscheiben.

Um einen Antrieb des Rotors im Betrieb vor ungleichmäßigen, schädlichen Belastungen zu schützen, sind zweckmäßig die Mitnehmerstege relativ zueinander in Rotorwellenumfangsrichtung versetzt angeordnet. Bei einer gleichmäßigen Verteilung des Versatzes der Mitnehmerstege in Umfangsrichtung wird eine gleichmäßige, den Antrieb schonende Antriebsbelastung erzielt.

Dadurch, dass bevorzugt die Mitnehmerstege und die Rotorwelle Teile aus Stahl sind und miteinander verschweißt sind, wird eine vorteilhaft einfache und zugleich sehr stabile Konstruktion des Rotors erzielt.

Eine ergänzende Maßnahme zur Steigerung der Förderwirkung des Rotors besteht erfindungsgemäß darin, dass vorzugsweise die Zahnscheiben jeweils mit einem ringscheibenförmigen Grundkörper und mehreren von diesem radial nach außen weisenden spitz zulaufenden Zähnen ausgebildet sind und dass zumindest ein Teil der Zähne aus der Flächenebene der jeweiligen Zahnscheibe in Axialrichtung zur einen oder zur anderen oder abwechselnd zur einen und zur anderen Seite abgebogen oder abgewinkelt ist. Auf diese Weise wird die Wirkbreite jeder Zahnscheibe in Axialrichtung des Rotors vergrößert und somit die Förderwirkung des Rotors insgesamt gesteigert.

Für die angestrebte Steigerung der Förderwirkung des Rotors gemäß dem vorhergehenden Absatz genügt eine relativ geringe Abbiegung oder Abwinklung der Zähne, wobei der Winkel, um den die Zähne aus der Flächenebene der jeweiligen Zahnscheibe abgebogen oder abgewinkelt sind, vorzugsweise zwischen 5° und 30° beträgt.

Eine weitere Maßnahme zur einfachen und kostengünstigen Fertigung des erfindungsgemäßen Rotors besteht darin, dass bevorzugt die Zahnscheiben Zuschnitte aus Stahlblech sind und mit der Rotorwelle verschweißt sind. Das Zuschneiden der Zahnscheiben kann beispielsweise mittels Laserschneidens mit hoher, eine Nachbearbeitung erübrigender Genauigkeit erfolgen.

Weiterhin wird zwecks günstiger Fertigung des Rotors vorgeschlagen, dass jede Zahnscheibe aus zwei separat hergestellten Hälften besteht, die von zwei einander entgegengesetzten radialen Richtungen der Rotorwelle her an diese angesetzt sind und die jeweils entlang zweier einander gegenüberliegender radialer Schweißlinien miteinander sowie entlang einer in Umfangsrichtung verlaufenden Schweißlinie an ihrem Innenumfang mit der Rotorwelle verschweißt sind. Die Zahnscheiben müssen somit bei der Fertigung des Rotors nicht umständlich über größere Längen der Rotorwelle auf dieser verschoben und dann positioniert werden, sondern können vorteilhaft von radial außen her an die Rotorwelle angesetzt werden.

Ebenfalls aus den Grund, einen Antrieb des Rotors im Betrieb vor ungleichmäßigen, schädlichen Belastungen zu schützen, ist schließlich vorgesehen, dass die Zahnscheiben in Rotorwellenumfangsrichtung relativ zueinander versetzt auf der Rotorwelle angeordnet sind. Bei einer gleichmäßigen Verteilung des Versatzes der Zahnscheiben und damit der Zähne in Umfangsrichtung wird zu einer im Betrieb gleichmäßigen, den Antrieb schonenden Antriebsbelastung beigetragen.

Im Folgenden wird ein Ausführungsbeispiel der Erfindung anhand einer Zeichnung erläutert. Die Figuren der Zeichnung zeigen:
- Figur 1: einen Rotor in einer perspektivischen Ansicht,
- Figur 2: den Rotor aus Figur 1 in Draufsicht und
- Figur 3: eine mit mehreren Rotoren nach den Figuren 1 und 2 ausgestattete Pressgutzuführeinheit einer Presse, in einer perspektivischen Teil-Ansicht.

In der folgenden Figurenbeschreibung sind gleiche Teile in den verschiedenen Zeichnungsfiguren stets mit den gleichen Bezugszeichen versehen, sodass nicht zu jeder Zeichnungsfigur alle Bezugszeichen erneut erläutert werden müssen.

Figur 1 zeigt einen Rotor 1 in einer perspektivischen Ansicht. Der Rotor 1 ist Teil einer an sich bekannten und daher hier im Übrigen nicht dargestellten Pressgutzuführeinheit einer Presse, die vorzugsweise zum Pressen von Altpapier, Verpackungsmaterial oder Kartonagen dient. Dabei kann die Pressgutzuführeinheit nur einen Rotor 1 oder auch eine Anordnung aus mehreren parallelen Rotoren 1 aufweisen, wie dies ebenfalls an sich aus dem Stand der Technik bekannt ist.

Der Rotor 1 besteht aus einer rohrförmigen, zweckmäßig aus Stahl bestehenden Rotorwelle 2, auf deren Außenumfang 20 in regelmäßigen Abständen mehrere, im dargestellten Beispiel 11, Zahnscheiben 3 verdrehfest angebracht sind. Je nach Bedarf ist auch eine größere oder kleinere Anzahl von Zahnscheiben 3 möglich. Jede Zahnscheibe 3 besitzt einen kreisringscheibenförmigen Grundkörper 30 und mehrere, hier jeweils vier, von diesem einstückig radial nach außen weisende Zähne 31 mit jeweils einer spitz zulaufenden Zahnspitze 32.

Jede Zahnscheibe 3 besteht bei dem gezeigten Ausführungsbeispiel aus zwei Zahnscheibenhälften 3.1, 3.2, die zweckmäßig jeweils ein Zuschnitt aus einem Stahlblech sind und die entlang von radialen Schweißlinien 34 miteinander verschweißt sind und die entlang von in Umfangsrichtung verlaufenden Schweißlinien 34' am Innenumfang der Zahnscheibenhälften 3.1, 3. 2 mit der Rotorwelle 2 verschweißt sind.

Von den jeweils vier Zähnen 31 jeder Zahnscheibe 3 liegen zwei einander gegenüberliegende erste Zähne 31 in der Ebene der Zahnscheibe 3 und ihres Grundkörpers 30, während jeweils zwei einander gegenüberliegende zweite Zähne 31 aus der Ebene der Zahnscheibe 3 und ihres Grundkörpers 30 abgewinkelt oder abgebogen sind. Dabei ist jeweils in Axialrichtung der Rotorwelle 2 gesehen ein Zahn 31 in der einen axialen Richtung und ein Zahn 31 in der entgegengesetzten, anderen axialen Richtung abgewinkelt oder abgebogen. Auf diese Weise wird die Wirkbreite jeder Zahnscheibe 3 für die Förderung von zu pressendem Pressgut vergrößert.

Außerdem sind die Zahnscheiben 3 und damit deren Zähne 31 relativ zueinander auf der Rotorwelle 2 in Umfangsrichtung versetzt angeordnet, um im Betrieb eine gleichmäßige Förderwirkung auf zu förderndes Pressgut sowie eine gleichmäßige Belastung eines Antriebes des Rotors 1 zu erreichen.

Axial außen von der Reihe der Zahnscheiben 3 ist jeweils eine an ihrem Außenumfang glatte Endscheibe 23, 23' auf der Rotorwelle 2 angebracht. Die Endscheiben 23, 23' dienen insbesondere dazu, ein Eindringen von Teilen des geförderten Pressguts in eine Drehlagerung des Rotors 1 zu verhindern. Zur Drehlagerung des Rotors 1 und seiner Rotorwelle 2 dienen die beiden axialen Enden 21, 21' der Rotorwelle 2. An dem in Figur 1 rechten Ende 21 der Rotorwelle 2 sind außerdem mit geringem Abstand zueinander zwei Kettenräder 22, 22' verdrehfest angebracht, über welche der Rotor 1 im Betrieb einer zugehörigen Pressgutzuführeinheit mittels eines Kettentriebes in Drehung versetzbar ist und die Drehung auf einen weiteren, zweiten Rotor übertragbar ist.

Zwischen je zwei einander benachbarten Zahnscheiben 3 ist auf dem Außenumfang 20 der Rotorwelle 2 jeweils schräg zur Axialrichtung der Rotorwelle 2 verlaufend ein Mitnehmersteg 4 angeordnet. Jeder Mitnehmersteg 4 besteht aus einem im Querschnitt rechteckigen oder quadratischen Profilabschnitt, vorzugsweise ebenfalls aus Stahl. Jeder Mitnehmersteg 4 hat eine Länge, die dem Abstand zweier einander benachbarter Zahnscheiben 3 entspricht, und ist entlang von Schweißlinien 44 mit dem Außenumfang 20 der Rotorwelle 2 verschweißt. Bei Bedarf können auch zwei oder mehr Mitnehmerstege 4 zwischen je zwei einander benachbarten Zahnscheiben 3 über den Umfang der Rotorwelle 2 verteilt angeordnet werden.

Mit den Mitnehmerstegen 4 wird eine zusätzliche Förderwirkung bei Drehung des Rotors 1 auf zwischen die Zahnscheiben 3 ragendes Pressgut ausgeübt, welches ansonsten von den Zähnen 31 der Zahnscheiben 3 nicht wirksam erfasst wird.

Figur 2 zeigt den Rotor 1 aus Figur 1 in Draufsicht. Über die Länge der Rotorwelle 2 verteilt sind auf dieser die Zahnscheiben 3 angebracht. Besonders deutlich wird hier auch, dass jeweils zwei Zähne 31 jeder Zahnscheibe 3 einmal in die einer Axialrichtung und einmal in die andere Axialrichtung aus der Ebene der Zahnscheibe 3 und ihres Grundkörpers 30 heraus abgebogen oder abgewinkelt sind.

Es ist auch möglich, alle Zähne 31 abzubiegen oder abzuwinkeln, wobei alle Zähne 31 um den gleichen Winkel oder auch um untereinander unterschiedliche Winkel abgebogen oder abgewinkelt sein können.

Weiterhin zeigt die Figur 2 anschaulich die in Umfangsrichtung versetzte Anordnung der Mitnehmerstege 4 auf dem Außenumfang 20 der Rotorwelle 2.

Die axialen Enden 21, 21' der Rotorwelle 2 dienen zur drehbaren Lagerung des Rotors 1 in seinem in eine Pressgutzuführeinheit eingebauten Zustand. Links und rechts sind axial außen von der Reihe der Zahnscheiben 3 die beiden Endscheiben 23, 23' angeordnet. Axial außen von der in Figur 2 rechten Endscheibe 23 sind die beiden Kettenräder 22, 22' für den Antrieb des Rotors 1 auf der Rotorwelle 2 angebracht.

Figur 3 schließlich zeigt eine mit mehreren, hier drei, parallelen Rotoren 1 sowie mit einem vierten, konstruktiv allerdings anders ausgestalteten Rotor ausgestattete Pressgutzuführeinheit 5 einer Presse in einer perspektivischen Teil-Ansicht schräg von oben.

Die Rotoren 1 der Pressgutzuführeinheit 5 sind hier so angeordnet, dass sie an ihrer Unterseite Pressgut 51 aus einem unter der Pressgutzuführeinheit 5 platzierten Pressgutsammelwagen 50 mit einem nach oben hin bewegbaren Sammelraumboden nach und nach abnehmen und in Richtung zu einem nicht sichtbar im Hintergrund liegenden Pressguteinlass einer zugehörigen Presse fördern. Dabei rotieren alle Rotoren 1 gleichsinnig im Sinne des Drehpfeils, der an einer der Zahnscheiben 3 des in Figur 3 vordersten Rotors 1 eingezeichnet ist. Der Drehantrieb der Rotoren 1 erfolgt hier über Kettentriebe mit Kettenrädern, wobei die Kettenräder 22, 22' der Rotorwelle 2 des vordersten Rotors 1 zugeordnet sind. Je zwei weitere Kettenräder sind jedem weiteren Rotor 1 zugeordnet. Als Antriebsquelle dient beispielsweise ein Elektromotor oder Hydraulikmotor, wie an sich bekannt. Anstelle der Kettentriebe können auch Zahnradgetriebe vorgesehen sein.

Die drei Rotoren 1 der Pressgutzuführeinheit 5 sind untereinander identisch und entsprechen den Rotoren 1 gemäß den Figuren 1 und 2, auf deren Beschreibung hinsichtlich der auch in Figur 3 erkennbaren Einzelheiten der Rotoren 1 verwiesen wird.

**Bezugszeichenliste:**

| Zeichen | Bezeichnung |
|---|---|
| 1 | Rotor |
| 2 | Rotorwelle |
| 20 | Außenumfang von 2 |
| 21, 21' | Enden von 2 |
| 22, 22' | Kettenräder |
| 23, 23' | Endscheiben |
| 3 | Zahnscheiben |
| 3.1, 3.2 | Zahnscheibenhälften |
| 30 | Grundkörper |
| 31 | Zähne |
| 32 | Zahnspitzen |
| 33 | Abbiegungen |
| 34 | radiale Schweißlinien zwischen 3.1 und 3.2 |
| 34' | Schweißlinien in Umfangsrichtung zwischen 2 und 3 |
| 4 | Mitnehmerstege |
| 44 | Schweißlinien zwischen 2 und 4 |
| 5 | Pressgutzuführeinheit |
| 50 | Pressgutsammelwagen |
| 51 | Pressgut |

## Patentansprüche

1. Rotor (1) einer Pressgutzuführeinheit (5) einer Presse, wobei der Rotor (1) aus einer Rotorwelle (2) mit mehreren darauf in Rotorwellenaxialrichtung voneinander beabstandet drehfest aufgesetzten Zahnscheiben (3) mit jeweils mehreren radial nach außen weisenden Zähnen (31) besteht,
**dadurch gekennzeichnet,**
**dass** zwischen je zwei einander benachbarten Zahnscheiben (3) jeweils wenigstens ein Mitnehmersteg (4) auf der Rotorwelle (2) angeordnet ist.

2. Rotor nach Anspruch 1, **dadurch gekennzeichnet, dass** jeder Mitnehmersteg (4) schräg oder parallel zur Rotorwellenaxialrichtung verläuft.

3. Rotor nach Anspruch 1 oder 2, **dadurch gekennzeichnet, dass** die Mitnehmerstege (4) durch im Querschnitt rechteckige oder quadratische Profilabschnitte gebildet sind.

4. Rotor nach einem der Ansprüche 1 bis 3, **dadurch gekennzeichnet, dass** die Mitnehmerstege (4) relativ zueinander in Rotorwellenumfangsrichtung versetzt angeordnet sind.

5. Rotor nach einem der Ansprüche 1 bis 4 **dadurch gekennzeichnet, dass** die Mitnehmerstege (4) und die Rotorwelle (2) Teile aus Stahl sind und miteinander verschweißt sind.

6. Rotor nach einem der Ansprüche 1 bis 5, **dadurch gekennzeichnet, dass** die Zahnscheiben (3) jeweils mit einem ringscheibenförmigen Grundkörper (30) und mehreren von diesem radial nach außen weisenden spitz zulaufenden Zähnen (31) ausgebildet sind und dass zumindest ein Teil der Zähne (31) aus der Flächenebene der jeweiligen Zahnscheibe (3) in Axialrichtung zur einen oder zur anderen oder abwechselnd zur einen und zur anderen Seite abgebogen oder abgewinkelt ist.

7. Rotor nach Anspruch 6, **dadurch gekennzeichnet, dass** der Winkel, um den die Zähne (31) aus der Flächenebene der jeweiligen Zahnscheibe (3) abgebogen oder abgewinkelt sind, zwischen 5° und 30° beträgt.

8. Rotor nach einem der Ansprüche 1 bis 7, **dadurch gekennzeichnet, dass** die Zahnscheiben (3) Zuschnitte aus Stahlblech sind und mit der Rotorwelle (2) verschweißt sind.

9. Rotor nach Anspruch 8, **dadurch gekennzeichnet, dass** jede Zahnscheibe (3) aus zwei separat hergestellten Hälften (3.1, 3.2) besteht, die von zwei einander entgegengesetzten radialen Richtungen der Rotorwelle (2) her an diese angesetzt sind und die jeweils entlang zweier einander gegenüberliegender radialer Schweißlinien (34) miteinander sowie entlang einer in Umfangsrichtung verlaufenden Schweißlinie (34') an ihrem Innenumfang mit der Rotorwelle (2) verschweißt sind.

10. Rotor nach einem der Ansprüche 1 bis 9, **dadurch gekennzeichnet, dass** die Zahnscheiben (3) in Rotorwellenumfangsrichtung relativ zueinander versetzt auf der Rotorwelle (2) angeordnet sind.

## Claims

1. A rotor (1) of a press material feed unit (5) of a press, wherein the rotor (1) comprises a rotor shaft (2) with a plurality of toothed discs (3) which are mounted thereon at a distance from one another in the axial direction of the rotor shaft in a rotationally fixed manner and which each have a plurality of teeth (31) pointing radially outward,
**characterized in that**
at least one drive bar (4) is arranged in each case on the rotor shaft (2) between every two adjacent toothed discs (3).

2. The rotor as claimed in claim 1, **characterized in that** each drive bar (4) runs obliquely or parallel to the axial direction of the rotor shaft.

3. The rotor as claimed in claim 1 or 2, **characterized in that** the driver bars (4) are formed by profile sections which are rectangular or square in cross-section.

4. The rotor as claimed in any one of the claims 1 to 3, **characterized in that** the driver bars (4) are arranged offset relative to one another in the circumferential direction of the rotor shaft.

5. The rotor as claimed in any one of the claims 1 to 4, **characterized in that** the driver bars (4) and the rotor shaft (2) are parts made of steel and are welded together.

6. The rotor as claimed in any one of the claims 1 to 5, **characterized in that** the toothed discs (3) are each formed with an annular disc-shaped base body (30) and a plurality of pointed teeth (31) pointing radially outwards therefrom, and **in that** at least some of the teeth (31) are bent or angled out of the surface plane of the respective toothed disc (3) in the axial direction to one side or the other or in alternation to one side and the other.

7. The rotor as claimed in claim 6, **characterized in that** the angle by which the teeth (31) are bent or angled out of the surface plane of the respective toothed disc (3) is between 5° and 30°.

8. The rotor as claimed in any one of the claims 1 to 7, **characterized in that** the toothed discs (3) are blanks of sheet steel and are welded to the rotor shaft (2).

9. The rotor as claimed in claim 8, **characterized in that** each toothed disc (3) consists of two separately manufactured halves (3.1, 3.2) which are attached to the rotor shaft (2) from two opposite radial directions and which in each case are welded to each other along two opposite radial welding lines (34) and to the rotor shaft (2) along a circumferential welding line (34') on its inner circumference.

10. The rotor as claimed in any one of the claims 1 to 9, **characterized in that** the toothed discs (3) are arranged on the rotor shaft (2) offset relative to one another in the circumferential direction of the rotor shaft (2).

## Revendications

1. Rotor (1) d'une unité d'acheminement de matière à presser (5) d'une presse, le rotor (1) se composant d'un arbre de rotor (2) sur lequel sont montés solidaires en rotation, espacés les uns des autres dans la direction axiale de l'arbre de rotor, plusieurs disques dentés (3) comportant respectivement plusieurs dents (31) orientées radialement vers l'extérieur,
**caractérisé en ce**
**qu'**entre deux disques dentés (3) respectifs voisins l'un de l'autre, au moins une nervure d'entraînement (4) est respectivement disposée sur l'arbre de rotor (2).

2. Rotor selon la revendication 1, **caractérisé en ce que** chaque nervure d'entraînement (4) suit un tracé en biais ou parallèle par rapport à la direction axiale de l'arbre de rotor.

3. Rotor selon la revendication 1 ou 2, **caractérisé en ce que** les nervures d'entraînement (4) sont formées par des portions de profilé rectangulaires ou carrées en coupe transversale.

4. Rotor selon l'une des revendications 1 à 3, **caractérisé en ce que** les nervures d'entraînement (4) sont disposées décalées les unes par rapport aux autres dans la direction axiale de l'arbre de rotor.

5. Rotor selon l'une des revendications 1 à 4, **caractérisé en ce que** les nervures d'entraînement (4) et l'arbre de rotor (2) sont des pièces en acier et sont soudées ensemble.

6. Rotor selon l'une des revendications 1 à 5, **caractérisé en ce que** les disques dentés (3) sont respectivement configurés avec un corps de base (30) en forme de disque annulaire et plusieurs dents (31) s'étendant en pointe orientées radialement vers l'extérieur à partir de celui-ci et **en ce qu'**au moins une partie des dents (31) sont cintrées ou coudées à partir du plan de surface du disque denté (3) respectif dans la direction axiale vers l'une ou vers l'autre ou, en alternance, vers l'un ou vers l'autre côté.

7. Rotor selon la revendication 6, **caractérisé en ce que** l'angle duquel les dents (31) sont cintrées ou coudées à partir du plan de surface du disque denté (3) respectif est compris entre 5° et 30°.

8. Rotor selon l'une des revendications 1 à 7, **caractérisé en ce que** les disques dentés (3) sont des pièces découpées en tôle d'acier et sont soudés avec l'arbre de rotor (2).

9. Rotor selon la revendication 8, **caractérisé en ce que** chaque disque denté (3) se compose de deux moitiés (3.1, 3.2) fabriquées séparément, lesquelles sont posées sur l'arbre de rotor (2) depuis deux directions radiales opposées de celui-ci et lesquelles sont respectivement soudées l'une avec l'autre le long de deux lignes de soudage (34) radiales opposées l'une à l'autre ainsi qu'avec l'arbre de rotor (2) sur leur pourtour intérieur le long d'une ligne de soudage (34') qui suit un tracé dans la direction périphérique.

10. Rotor selon l'une des revendications 1 à 9, **caractérisé en ce que** les disques dentés (3) sont disposés décalés les uns par rapport aux autres sur l'arbre de rotor (2) dans la direction périphérique de l'arbre de rotor.
